# EUROPÄISCHE PATENTSCHRIFT

(11) **EP 3 062 057 B1**
(45) Veröffentlichungstag und Bekanntmachung des Hinweises auf die Patenterteilung: **17.04.2019**
(21) Anmeldenummer: 16153333.6
(22) Anmeldetag: 29.01.2016
(51) Int. Cl.: F28F 9/22, F28D 7/16, F28F 1/04

(54) **WÄRMETAUSCHER, INSBESONDERE FÜR EIN KRAFTFAHRZEUG**
HEAT EXCHANGER, IN PARTICULAR FOR A MOTOR VEHICLE
ÉCHANGEUR THERMIQUE, EN PARTICULIER POUR UN VEHICULE AUTOMOBILE

(30) Priorität: 26.02.2015 DE 102015203470
(43) Veröffentlichungstag der Anmeldung: 31.08.2016
(73) Patentinhaber: Mahle International GmbH, 70376 Stuttgart (DE)
(72) Erfinder: Altunkaya, Yavuz, 70619 Stuttgart (DE); Fetzer, Tobias, 73760 Ostfildern (DE); Grauer, Wilhelm, 70839 Gerlingen (DE); Kerler, Boris, 70192 Stuttgart (DE); Kühndel, Jonas, 70197 Stuttgart (DE); Renz, Marco, 73732 Esslingen (DE); Velte, Volker, 75443 Ötisheim (DE)
(74) Vertreter: BRP Renaud & Partner mbB Rechtsanwälte Patentanwälte Steuerberater

(56) Entgegenhaltungen:
- EP-A1- 2 746 561
- EP-A2- 2 636 982
- WO-A1-2015/004292
- DE-A1- 19 813 989
- DE-A1-102012 204 439
- US-B1- 6 623 687

## Beschreibung

Die vorliegende Erfindung betrifft einen Wärmetauscher, insbesondere für ein Kraftfahrzeug.

Als Wärmetauscher oder Wärmeübertrager wird gemeinhin eine Vorrichtung bezeichnet, die Wärme von einem Stoffstrom auf einen anderen Stoffstrom überträgt. Wärmetauscher kommen beispielsweise in Kraftfahrzeugen zum Einsatz, um in einer mit der Brennkraftmaschine des Kraftfahrzeugs zusammenwirkenden Frischluftanlage die mittels eines Abgasturboladers aufgeladene Frischluft zu kühlen. Hierzu wird die zu kühlende Frischluft in den Wärmetauscher eingeleitet, wo sie thermisch mit einem ebenfalls in den Wärmetauscher eingeleiteten Kühlmittel wechselwirkt und auf diese Weise Wärme an das Kühlmittel abgibt.

Ein derartiger Wärmetauscher kann beispielsweise als Plattenwärmetauscher ausgestaltet sein und mehrere Platten-Anordnungen mit jeweils einem Plattenpaar aufweisen, die in einer Stapelrichtung aufeinander gestapelt sind, wobei zwischen den Platten eines Plattenpaars ein Frischluft-Pfad ausgebildet wird, durch den die zu kühlende Frischluft geführt wird. Zwischen zwei Platten-Anordnungen, also in einem zwischen zwei benachbarten Plattenpaaren ausgebildeten Zwischenraum, kann fluidisch getrennt von der zu kühlenden Frischluft das bereits genannte Kühlmittel geführt werden, welches durch die Platten der Platten-Anordnung in thermische Wechselwirkung mit der zu kühlenden Frischluft gesetzt werden kann. Zur Verbesserung des Wärmeaustauschs können zwischen benachbarten Platten-Anordnungen Rippenstrukturen vorgesehen werden, welche die für die thermische Wechselwirkung zur Verfügung stehende Wechselwirkungsfläche der Platten erhöhen. Derartige Konstruktionen sind dem einschlägigen Fachmann unter dem Begriff "Rippe-Rohr-Wärmetauscher" bekannt.

Die EP 2 746 561 A1 offenbart einen Wärmetauscher gemäss dem Oberbegriff des Patentanspruchs 1 mit einem einen Gehäuseinnenraum begrenzenden Gehäuse, wobei der Gehäuseinnenraum einen ersten Fluidkanal zum Durchströmen mit einem ersten Fluid ausbildet. Der Wärmetauscher umfasst ferner eine Mehrzahl von Kanalelementen, welche im Gehäuseinnenraum benachbart zueinander angeordnet sind, wobei jedes Kanalelement ein Kanalgehäuse aufweist, welches jeweils einen Kanalinnenraum begrenzt, der einen fluidisch vom ersten Fluidkanal getrennten, zweiten Fluidkanal zum Durchströmen mit einem zweiten Fluid ausbildet. Jedes Kanalelement erstreckt sich sich entlang einer axialen Richtung, so dass das jeweilige Kanalgehäuse entlang der axialen Richtung vom zweiten Fluid durchströmbar ist. Die Kanalelemente sind unter Ausbildung wenigstens einer Kanalzeile entlang einer orthogonal zur axialen Richtung verlaufenden Zeilenrichtung benachbart zueinander angeordnet. Ein derart aufgebauter Wärmetauscher ist auch aus der WO 2015/004292 A1 bekannt.

Es ist eine Aufgabe der vorliegenden Erfindung, bei der Entwicklung von Wärmetauschern, insbesondere von Kraftfahrzeugen, neue Wege aufzuzeigen.

Diese Aufgabe wird durch einen Wärmetauscher gemäß dem unabhängigen Patentanspruch 1 gelöst. Bevorzugte Ausführungsformen sind Gegenstand der abhängigen Patentansprüche.

Ein erfindungsgemäßer Wärmetauscher umfasst ein einen Gehäuseinnenraum begrenzendes Gehäuse, wobei der Gehäuseinnenraum einen ersten Fluidkanal zum Durchströmen mit einem ersten Fluid ausbildet. Dieses erste Fluid kann ein Kühlmittel sein, welches zum Kühlen der in einer Frischluftanlage einer Brennkraftmaschine aufgeladenen Frischluft - in Fachkreisen auch als Ladeluft bezeichnet - dient. In dem durch den Gehäuseinnenraum ausgebildeten ersten Fluidkanal ist erfindungsgemäß eine Mehrzahl von Kanalelementen vorgesehen, die benachbart zueinander angeordnet sind. Jedes Kanalelement umfasst dabei ein Kanalgehäuse, welches einen jeweiligen Kanalinnenraum begrenzt. Jeder Kanalinnenraum bildet einen fluidisch vom ersten Fluidkanal getrennten, zweiten Fluidkanal zum Durchströmen mit einem zweiten Fluid. Durch den zweiten Fluidkanal kann die zu kühlende Ladeluft geleitet werden.

Jedes Kanalelement erstreckt sich erfindungsgemäß entlang einer axialen Richtung, so dass das jeweilige Kanalgehäuse entlang der axialen Richtung vom zweiten Fluid durchströmbar ist. Dabei sind die Kanalelemente erfindungsgemäß unter Ausbildung wenigstens einer Kanalzeile entlang einer orthogonal zur axialen Richtung verlaufenden Zeilenrichtung benachbart zueinander angeordnet. Es versteht sich, dass mehrere Kanalzeilen gebildet werden können, die sich dann alle jeweils in Zeilenrichtung erstrecken.

Erfindungsgemäß ist das Kanalgehäuse in einem Querschnitt senkrecht zur axialen Richtung mit einer ersten Gehäusewand und einer der ersten Gehäusewand im Wesentlichen parallel gegenüberliegenden zweiten Gehäusewand versehen. Dabei weist die erste Gehäusewand im Querschnitt eine erste Wandlänge auf, die größer ist als eine Wandlänge der zweiten Gehäusewand. In dieser Ausführungsform werden die erste und zweite Gehäusewand durch eine dritte Gehäusewand und eine der dritten Gehäusewand gegenüberliegende, vierte Gehäusewand zum Kanalgehäuse komplettiert. Die dritte und vierte Gehäusewand sind im Querschnitt senkrecht zur axialen Richtung unter einem spitzen Winkel zueinander angeordnet. Eine solche Geometrie ermöglicht eine platzsparende Anordnung der einzelnen Kanalelemente einer Kanalzeile zueinander bei gleichzeitiger Ausbildung eines Zwischenraums zwischen zwei in Zeilenrichtung benachbarten Kanalelementen. Gleichzeitig könne die zwischen den einzelnen Kanalelementen erforderliche Fügeflächen, insbesondere Lötflächen, um benachbarte Kanalelemente aneinander zu befestigen, auf ein Minimum reduziert werden.

Die hier vorgestellte, erfindungsgemäße Anordnung der einzelnen Kanalelemente führt dazu, dass die Kanalgehäuse der Kanalelemente auf vorteilhafte Weise nahezu vollständig vom ersten Fluid, also vorzugsweise vom Kühlmittel, umströmt werden können. Dies führt zu einer gegenüber herkömmlichen Wärmetauschern verbesserten thermischen Wechselwirkung mit dem durch die einzelnen Kanalelemente strömenden zweiten Fluids, also vorzugsweise der zu kühlenden Luft. Im Ergebnis führt dies zu einem Wärmetauscher mit verbesserter Effizienz. Dem Fachmann ist in diesem Zusammenhang klar, dass das zweite Fluid besagtes Kühlmittel und das erste Fluid die zu kühlende Ladeluft sein kann.

Darüber hinaus ist der hier vorgestellte Wärmetauscher konstruktiv einfach aufgebaut, was zu erheblichen Kostenvorteilen bei der Herstellung führen kann. Dies gilt insbesondere für vorteilhafte Weiterbildungen mit mehreren Kanalzeilen.

In einer vorteilhaften Ausführungsform können wenigstens die Kanalelemente und das Gehäuse des Wärmetauschers mittels eines additiven Herstellungsverfahrens hergestellt sein. Besonders bevorzugt ist der gesamte Wärmetauscher mittels eines solchen additiven Herstellungsverfahrens hergestellt. Vom dem Begriff "additives Herstellungsverfahren" sind vorliegend alle Herstellungsverfahren umfasst, welche das Bauteil unmittelbar aus einem Computermodell heraus schichtweise aufbauen. Derartige Herstellungsverfahren sind auch unter dem Begriff "Rapid Forming" bekannt. Unter dem Begriff "Rapid Forming" seinen insbesondere Produktionsverfahren zur schnellen und flexiblen Herstellung von Bauteilen mittels werkzeugloser Fertigung direkt aus CAD-Daten gefasst.

Die Verwendung eines additiven Herstellungsverfahrens ermöglicht die Herstellung des erfindungsgemäßen Wärmetauschers ohne bauteilspezifische Investitionsmittel, wie z.B. Werkzeugformen o.ä. und nahezu ohne geometrische Einschränkungen. Mittels des additiven Herstellungsverfahrens ist es insbesondere möglich, die Gestaltung des Wärmetauschers funktionsgebunden und nicht mehr werkzeuggebunden zu konstruieren. Damit können die einzelnen Bauteile des Wärmetauschers wie etwa die Kanalgehäuse der einzelnen Kanalelemente sowie deren Schnittstellen zu anderen Bauteilen einschließlich Dichtungselementen durch den Entfall von Kleinteilen stark vereinfacht werden.

Alternativ oder zusätzlich kann der Wärmetauscher einstückig ausgebildet sein. Eine solche, einstückige Ausbildung bildet sich insbesondere bei Verwendung des vorangehend vorgestellten additiven Herstellungsverfahrens, insbesondere des Laserschmelzens, an. Bei einer einstückigen Ausbildung des Wärmetauschers entfällt das sehr aufwändige und somit kostenintensive Befestigen der einzelnen Komponenten des Wärmetauschers aneinander.

In einer besonders bevorzugten Ausführungsform kann das additive Herstellungsverfahren Laserschmelzen umfassen. Dies bedeutet, dass zum Herstellen von Kanalelementen und Gehäuse, vorzugsweise zum Herstellen des gesamten Wärmetauschers, ein Laserschmelzverfahren zur Anwendung kommt. Mittels eines solchen Verfahrens können die Komponenten des Wärmetauschers direkt aus 3D-CAD-Daten hergestellt werden. Grundsätzlich werden die Bauteile des Wärmetauschers auch beim Laserschmelzen werkzeuglos und schichtweise auf Basis des dem Wärmetauscher zugeordneten dreidimensionalen CAD-Modells gefertigt.

Bei einer vorteilhaften Weiterbildung der Erfindung sind wenigstens zwei im Abstand zueinander angeordnete Kanalzeilen mit jeweils wenigstens zwei Kanalelementen vorgesehen, wobei die wenigstens zwei Kanalzeilen insbesondere entlang einer orthogonal zur axialen Richtung und zur Zeilenrichtung verlaufenden Stapelrichtung im Abstand zueinander angeordnet sein können. Der sich zwischen zwei Kanalzeilen bildende Zwischenraum ist Teil des ersten Fluidkanals und kann somit vom ersten Fluid durchströmt werden. Eine solche Geometrie erlaubt es, auf Bauraum sparende Weise eine Vielzahl von Kanalelementen bereitzustellen und im Gehäuseinnenraum des Gehäuses anzuordnen. Insbesondere lässt sich auf diese Weise - ähnlich einem herkömmlichen Rippe-Rohr-Wärmetauscher - ein Wärmetauscher in Flachbauweise realisieren. Die Anzahl von Kanalelementen pro Kanalzeile sowie die Anzahl der bereitgestellten Kanalzeilen lässt sich dabei vom Fachmann anwendungsspezifisch auf flexible Weise festlegen.

In einer besonders bevorzugten Ausführungsform sind wenigstens zwei in Zeilenrichtung benachbarte Kanalelemente einer Kanalzeile im Abstand zueinander angeordnet, so dass ein zwischen zwei benachbarten Kanalelementen gebildeter Zwischenraum Teil des ersten Fluidkanals ist. Das heißt, der sich ausbildende Zwischenraum kann vom ersten Fluid durchströmt werden. Diese Maßnahme hat eine verbesserte Umströmung der einzelnen Kanalgehäuse mit dem ersten Fluid zur Folge. Besonders bevorzugt sind alle Kanalelemente einer Kanalzeile im Abstand zueinander angeordnet. Auf diese Weise wird die eine maximale Umströmung der einzelnen Kanalelemente erreicht.

Besonders zweckmäßig kann im Querschnitt senkrecht zur axialen Richtung eine Wandlänge der dritten Gehäusewand im Wesentlichen gleich der Wandlänge der vierten Gehäusewand sein. Die damit verbundene Geometrie des Kanalgehäuses eines jeweiligen Kanalelements führt zu verbesserten Strömungseigenschaften des das Kanalgehäuse umströmenden ersten Fluids.

Eine besonders Bauraum sparende Anordnung der Kanalelemente einer bestimmten Kanalzeile lässt sich erzielen, wenn zwei in Zeilenrichtung benachbarte Kanalelemente im Querschnitt senkrecht zur axialen Achse um 180° verdreht zueinander angeordnet sind.

Bei einer vorteilhaften Weiterbildung des erfindungsgemäßen Wärmetauschers weist eine vom Kanalinnenraum abgewandte Außenseite der ersten und/oder zweiten Gehäusewand des Kanalgehäuses im Querschnitt senkrecht zur axialen Achse eine abgerundete Randkontur auf. Auf diese Weise lassen sich Strömungsleitkonturen ausbilden, die eine besonders gleichmäßige und somit vorteilhafte Umströmung der Kanalelemente von dem durch den ersten Fluidkanal strömenden ersten Fluid bewirken.

In einer weiteren bevorzugten Ausführungsform liegt die dritte Gehäusewand eines Kanalelements der vierten Gehäusewand eines in der Zeilenrichtung benachbarten Kanalelements derselben Kanalzeile gegenüber. Alternativ oder zusätzlich liegt die vierte Gehäusewand eines Kanalelements der dritten Gehäusewand eines entgegen der Zeilenrichtung benachbarten Kanalelements gegenüber. Mittels dieser Maßnahmen kann der gewünschte zwischen zwei in Zeilenrichtung benachbarten Kanalelementen Zwischenraum konstruktiv auf besonders einfache Weise verwirklicht werden.

Besonders bevorzugt sind die dritte und die vierte Gehäusewand im Wesentlichen parallel zueinander angeordnet, so dass der zwischen den Gehäusewänden gebildete Zwischenraum im Querschnitt senkrecht zur axialen Richtung einen im Wesentlichen konstanten Durchmesser aufweist. Dies führt zu einer verbesserten Umströmung der Kanalgehäuse der Kanalelemente mit dem ersten Fluid. Besagter Durchmesser kann dabei vorzugsweise in einer Richtung gemessen werden, welche senkrecht zu einer durch die Gehäusewände definierten Wandebene verläuft.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: ein Beispiel eines erfindungsgemäßen Wärmetauschers,
- Fig. 2: eine Detaildarstellung der Figur 1 im Bereich einiger Kanalelemente,
- Fig. 3: eine Variante des Beispiel der Figur 1, die nicht Teil der hier vorgestellten Erfindung ist,
- Fig. 4: eine Detaildarstellung der Figur 3 im Bereich einiger Kanalelemente.

Figur 1 illustriert ein Beispiel eines erfindungsgemäßen Wärmetauschers 1. Der Wärmetauscher 1 umfasst ein einen Gehäuseinnenraum 2 begrenzendes Gehäuse 3, von welchem in Figur 1 der Übersichtlichkeit halber nur eine erste Gehäusewand 4a und eine der ersten Gehäusewand 4a gegenüberliegende zweiten Gehäusewand 4b gezeigt ist. Der Gehäuseinnenraum 2 bildet einen ersten Fluidkanal 5a zum Durchströmen mit einem ersten Fluid F₁ aus. Im Beispielszenario ist das erste Fluid F₁ ein Kühlmittel.

Entsprechend Figur 1 ist im ersten Fluidkanal eine Mehrzahl von Kanalelementen 6 vorgesehen. Jedes Kanalelement 6 umfasst ein Kanalgehäuse 7, welches einen Kanalinnenraum 8 begrenzt. Jeder Kanalinnenraum 8 bildet einen fluidisch vom ersten Fluidkanal 5a getrennten, zweiten Fluidkanal 5b. Jedes Kanalelement 6 erstreckt sich dabei entlang einer axialen Richtung A, die in den Figuren senkrecht zur Zeichenebene verläuft, so dass das jeweilige Kanalgehäuse 7 entlang dieser axialen Richtung A von einem zweiten Fluid F₂ durchströmbar ist. Im Beispielszenario ist das zweite Fluid F₂ die in einer Frischluftanlage von einem Abgasturbolader aufgeladene Ladeluft.

Wie die Figur 1 erkennen lässt, sind die Kanalelemente 6 entlang einer orthogonal zur axialen Richtung A verlaufenden Zeilenrichtung Z unter Ausbildung von vier Kanalzeilen 9 - in Varianten des Beispiels kann diese Anzahl variieren - angeordnet. Jede Kanalzeile 9 umfasst eine Mehrzahl von Kanalelementen 6, die entlang der Zeilenrichtung Z benachbart zueinander angeordnet sind. Die vier Kanalzeilen 9 sind dabei entlang einer orthogonal sowohl zur axialen Richtung A als auch zur Zeilenrichtung Z verlaufenden Stapelrichtung S im Abstand zueinander angeordnet. Der sich zwischen zwei Kanalzeilen 9 bildende Zwischenraum 11 ist Teil des ersten Fluidkanals 5a und kann somit vom ersten Fluid F₁ durchströmt werden.

Betrachtet man die Kanalelemente 6 einer bestimmten Kanalzeile 9, so erkennt man, dass die in Zeilenrichtung Z benachbarten Kanalelemente 6 der Kanalzeile 9 im Abstand zueinander angeordnet sind, so dass zwischen zwei benachbarten Kanalelementen 6 jeweils ein Zwischenraum 10 ausgebildet wird. Auch die Zwischenräume 10 sind Teil des ersten Fluidkanals 5a, so dass auch sie vom ersten Fluid F₁ durchströmt werden können.

Nachfolgend wird anhand der Figur 2, welche eine Detaildarstellung der Figur 1 im Bereich einer Kanalzeile 9 zeigt, die Geometrie eines einzelnen Kanalelements 6 genauer erläutert. Wie in Figur 2 anschaulich dargestellt besitzt das Kanalelement 6 im Querschnitt senkrecht zur axialen Richtung A eine erste Gehäusewand 12a und eine dieser ersten Gehäusewand 12 im Wesentlichen parallel gegenüberliegende zweiten Gehäusewand 12b. Dabei weist die erste Gehäusewand im Querschnitt eine erste Wandlänge l₁ auf, die größer ist als eine Wandlänge l₂ der zweiten Gehäusewand 12b. Entsprechend Figur 2 werden die erste und die zweite Gehäusewand 12a, 12b durch eine dritte Gehäusewand 12c und eine der dritten Gehäusewand 12c gegenüberliegende vierte Gehäusewand 12d zum Kanalgehäuse 7 komplettiert. Eine Wandlänge l₃ der dritten Gehäusewand 12c entspricht dabei im Wesentlichen einer Wandlänge l₄ der vierten Gehäusewand 12d. Die dritte und die vierte Gehäusewand 12c, 12d sind wie in Figur 2 gezeigt im Wesentlichen parallel zueinander angeordnet, so dass der zwischen den Gehäusewänden 12c, 12d gebildete Zwischenraum 10 im Querschnitt senkrecht zur axialen Richtung A einen im Wesentlichen konstanten Abstand aufweist. Dies führt zu einer verbesserten Umströmung der Kanalgehäuse durch das erste Fluid F₁.

Die dritte und vierte Gehäusewand 12c, 12d sind im Querschnitt senkrecht zur axialen Richtung A unter einem spitzen Winkel w, beispielsweise von ca. 20°, zueinander angeordnet. Zwei in Zeilenrichtung Z benachbarte Kanalelemente 6 sind in dem in Figur 2 gezeigten Querschnitt senkrecht zur axialen Achse A um 180° verdreht zueinander angeordnet sind. Alle Kanalelemente 6 einer Kanalzeile 9 sind also entlang der Zeilenrichtung Z abwechselnd um 180° verdreht zueinander angeordnet. Die Außenseiten 13a, 13b der ersten und zweiten Gehäusewand 12a, 12b des Kanalgehäuses 7 weisen wie in Figur 2 dargestellt abgerundete Randkontur auf. Auf diese Weise lassen sich Strömungsleitkonturen ausbilden, die eine besonders gleichmäßige Umströmung der Kanalelemente 6 von dem durch den Gehäuseinnenraum 2 bzw. ersten Fluidkanal 5a strömenden ersten Fluid F₁ bewirken.

An den beiden in Zeilenrichtung Z endseitigen Kanalelemente 6 einer jeden Kanalzeile 9 können Befestigungskörper 14 vorgesehen sein, mittels welcher die Kanalelemente 6 am Gehäuse 3 (in Figur 1 nicht gezeigt) befestigt werden können. Die einzelnen Kanalelemente 6 können mittels geeigneter Befestigungselemente, - beispielsweise in der Art von Streben -, die in den Zwischenräumen 10 angeordnet sind, aneinander befestigt werden (nicht gezeigt).

Wie Figur 2 weiter erkennen lässt, liegt die dritte Gehäusewand 12c eines bestimmten Kanalelements 6 der vierten Gehäusewand 12d eines in der Zeilenrichtung Z benachbarten Kanalelements 6 derselben Kanalzeile 9 gegenüber. Entsprechend liegt die vierte Gehäusewand 12d des Kanalelements 6 der dritten Gehäusewand 12c eines entgegen der Zeilenrichtung Z benachbarten Kanalelements 6 gegenüber. Mittels dieser Maßnahme wird der zwischen zwei in Zeilenrichtung Z benachbarten Kanalelementen 6 gebildete Zwischenraum 10 realisiert.

Betrachtet man nun wieder die Darstellung der Figur 1, so erkennt man, dass in den zwischen zwei benachbarten Kanalzeilen 9 gebildeten Zwischenräumen 11 ein oder mehrere Strömungsleitelemente 15 angeordnet sein können. Mittels solcher Strömungsleitelemente 15 kann das durch die Zwischenräume 11 strömende erste Fluid F₁ auf vorteilhafte Weise wenigstens teilweise in die zwischen zwei benachbarten Kanalelementen 6 einer Kanalzeile 9 gebildeten Zwischenräume 10 abgelenkt werden.

Optional kann eines oder mehrere der Strömungsleitelemente 15 derart ausgebildet werden, dass es den jeweiligen Zwischenraum 11 in Zeilenrichtung Z in einen ersten Kanalabschnitt 16a und einen von diesem fluidisch getrennten zweiten Kanalabschnitt 16b unterteilt. Dies hat zur Folge, dass das entlang der Zwischenräume 11 strömende erste Fluid F₁ vollständig in die zwischen zwei benachbarten Kanalelementen 6 gebildeten Zwischenräume 10 abgelenkt wird. Dies führt zu einer verbesserten Umströmung der Kanalelemente 6. Hinsichtlich der geometrischen Ausgestaltungsform der einzelnen Strömungsleitelemente eröffnen sich dem Fachmann verschiedene Ausgestaltungsoptionen. Auch können innerhalb eines Zwischenraums 11 entlang der Zeilenrichtung Z mehrere Strömungsleitelemente 15 angeordnet sein (nicht gezeigt), so dass der betroffene Zwischenraum 11 in mehrere Kanalabschnitte unterteilt wird. Denkbar ist auch, die Strömungsleitelemente teilweise durchlässig - etwa durch Bereitstellung einer oder mehrerer Durchgangsöffnungen in dem Strömungsleitelement 15 - auszubilden.

Die Kanalelemente 6 und das Gehäuse 3 können mittels des oben bereits diskutierten additiven Herstellungsverfahrens hergestellt sein. Besonders bevorzugt ist der gesamte Wärmetauscher 1 mittels eines solchen additiven Herstellungsverfahrens hergestellt. Die Verwendung eines additiven Herstellungsverfahrens ermöglicht die Herstellung des Wärmetauschers 1 ohne bauteilspezifische Investitionsmittel, wie z.B. Werkzeugformen o.ä. und nahezu ohne geometrische Einschränkungen. Mittels des additiven Herstellungsverfahrens kann der Wärmetauscher 1 funktionsgebunden und nicht mehr werkzeuggebunden konstruiert werden. Folglich können die einzelnen Bauteile des Wärmetauschers 1 wie etwa die Kanalgehäuse 7 der Kanalelemente 6 sowie deren Schnittstellen zu anderen Bauteilen des Wärmetauschers 1, beispielsweise Abdichtungen, durch den Entfall von Kleinteilen stark vereinfacht werden.

In einer besonders bevorzugten Variante kann das additive Herstellungsverfahren Laserschmelzen umfassen. Mittels Laserschmelzen können die Komponenten des Wärmetauschers 1 direkt aus 3D-CAD-Daten hergestellt werden. Die Bauteile des Wärmetauschers 1 können beim Laserschmelzen werkzeuglos und schichtweise auf Basis des dem Wärmetauscher 1 zugeordneten dreidimensionalen CAD-Modells gefertigt werden.

In Figur 3 ist eine Variante des Beispiels der Figuren 1 und 2 dargestellt, die nicht Teil der hier diskutierten Erfindung ist. Die in der Variante der Figur 3 gezeigten Kanalelemente 6' des Wärmetauschers 1' unterscheiden sich von jenen der Figuren 1 und 2 darin, dass das Kanalgehäuse 7' eines jeweiligen Kanalelements 6' im Querschnitt senkrecht zur axialen Richtung A' eine wabenartige Geometrie aufweist. Bevorzug kann der Wärmetauscher 1' bis zu 2000 solcher wabenartiger Kanalelemente 6' aufweisen. Jedes Kanalelement 6' besitzt wie in Figur 3 gezeigt in besagtem Querschnitt senkrecht zur axialen Richtung A' die Geometrie eines gleichmäßigen Sechsecks mit sechs Wandabschnitten 20'a-f. Dabei sind die beiden einen Zwischenraum 10' zwischen zwei benachbarten Kanalelementen 6' ausbildenden Wandabschnitte 20'a-20'f im Querschnitt senkrecht zur axialen Richtung A' im Wesentlichen parallel zueinander angeordnet, so dass der Zwischenraum 10' im Querschnitt im Wesentlichen einen konstanten Abstand d' aufweist. Vorzugsweise gilt dies für alle benachbarten Kanalelemente 6'.

Auch die Kanalelemente 6' erstrecken sich - ebenso wie die Kanalelemente 6 in der Figur 1- also entlang einer axialen Richtung A', so dass das jeweilige Kanalgehäuse 7' entlang der axialen Richtung A' vom zweiten Fluid F₂' durchströmbar ist. Auch die Kanalelemente 6' sind unter Ausbildung mehrere Kanalzeilen 9' entlang der orthogonal zur axialen Richtung A' verlaufenden Zeilenrichtung Z' benachbart zueinander angeordnet sind.

Wie Figur 3 erkennen lässt, sind die Kanalelemente 6' derart im Gehäuseinnenraum 2' angeordnet, dass jedem der sechs Wandabschnitte 20'a-f eines beliebigen Kanalelements 6' entweder ein Wandabschnitt 20'a-f eines benachbarten Kanalelements 6' oder die erste oder zweite Gehäusewand 4'a, 4'b, jeweils unter Ausbildung eines Zwischenraums 10', gegenüberliegt. Die Figur 3 zeigt in einer zur Figur 1 analogen Darstellung zwei Gehäusewände 4'a, 4'b des einen Gehäuseinnenraum 2' begrenzenden Gehäuses 3'.Im Beispiel der Figur 3 verläuft die Zeilenrichtung Z' allerdings quer zu den Gehäusewänden 4'a, 4'b, wohingegen sie sich im Beispiel der Figur 1 parallel zu den Gehäusewänden 4a, 4b erstreckt.

Anhand der Detaildarstellung der Figur 4, welche den Wärmetauscher 1' im Bereich der ersten Gehäusewand 4'a zeigt, erkennt man, dass die erste Gehäusewand 4'a im Querschnitt senkrecht zur axialen Richtung A' einer Randkontur 21'a folgt, die durch die der ersten Gehäusewand 4'a benachbarten Kanalelemente 6' definiert ist. Gleiches gilt gemäß Figur 3 für die zweite Gehäusewand 4'b, die einer Randkontur 21'b folgt. Diese wird durch die der zweiten Gehäusewand 4'b benachbarten Kanalelemente 6' definiert. Alle Kanalelemente 6' sind also entsprechend Figur 3 unter Ausbildung eines jeweiligen Zwischenraums 10' benachbart zu wenigstens drei weiteren Kanalelementen 6' angeordnet, wobei der Zwischenraum 10' zwischen zwei benachbarten Kanalelementen 6' durch zwei sich gegenüberliegende Wandabschnitte 20'a-f der beiden Kanalelemente 6' begrenzt ist.

Auch die Kanalelemente 6' und das Gehäuse 3' des Wärmetauschers 1' können mittels eines additiven additiven Herstellungsverfahrens, insbesondere mittels Laserschmelzen, hergestellt sein, so dass die Erläuterungen zu diesem Verfahren im Zusammenhang mit den Figuren 1 und 2 mutatis mutandis auch für das Beispiel der Figuren 3 und 4 gilt.

Es versteht sich, dass in den vorangehend erläuterten Figuren nur die wesentlichen Komponenten des erfindungsgemäßen Wärmetauschers 1 in schematischer Darstellung dargestellt sind. Konstruktive Details, die dem einschlägigen Fachmann aus seinem Fachwissen heraus bekannt sind, wie etwa ein Sammler zum Sammeln des zweiten Fluids F₂ nach dem Durchströmen durch die verschiedenen Kanalelemente 6 sowie Befestigungselemente oder Abstützelemente zum Befestigen bzw. Abstützen der einzelnen Kanalelemente am Gehäuse 2, 2' usw. sind in den Figuren der Übersichtlichkeit halber nicht dargestellt.

Der Wärmetauscher 1,1' kann einstückig ausgebildet sein. Eine solche, einstückige Ausbildung bildet sich insbesondere bei Verwendung des vorangehend vorgestellten additiven Herstellungsverfahrens, insbesondere des Laserschmelzens, an. Bei einer einstückigen Ausbildung des Wärmetauschers 1,1' entfällt das sehr aufwändige und somit kostenintensive Befestigen der einzelnen Komponenten des Wärmetauschers aneinander. Es versteht sich, dass im Falle einer einstückigen Ausbildung des Wärmetauschers 1, 1' die vorliegend verwendeten Bezeichnungen wie z.B. "erste Gehäusewand 4a" gültig bleiben.

## Patentansprüche

1. Wärmetauscher (1; 1'), insbesondere für ein Kraftfahrzeug,
- mit einem einen Gehäuseinnenraum (2; 2') begrenzenden Gehäuse (3; 3'), wobei der Gehäuseinnenraum einen ersten Fluidkanal (5a; 5a') zum Durchströmen mit einem ersten Fluid (F₁; F1') ausbildet,
- mit einer Mehrzahl von Kanalelementen (6; 6'), welche im Gehäuseinnenraum (2; 2') benachbart zueinander angeordnet sind, wobei jedes Kanalelement (6; 6') ein Kanalgehäuse (7; 7') umfasst, welches jeweils einen Kanalinnenraum (8; 8') begrenzt, der einen fluidisch vom ersten Fluidkanal (F₁; F₁') getrennten, zweiten Fluidkanal (5b; 5b') zum Durchströmen mit einem zweiten Fluid (F₂; F₂') ausbildet,
- wobei jedes Kanalelement (6; 6') sich entlang einer axialen Richtung (A; A') erstreckt, so dass das jeweilige Kanalgehäuse (7; 7') entlang der axialen Richtung (A; A') vom zweiten Fluid (F₂; F₂) durchströmbar ist,
- wobei die Kanalelemente (6; 6') unter Ausbildung wenigstens einer Kanalzeile (9; 9') entlang einer orthogonal zur axialen Richtung (A; A') verlaufenden Zeilenrichtung (Z; Z') benachbart zueinander angeordnet sind,
**dadurch gekennzeichnet, dass**
- das Kanalgehäuse (7) in einem Querschnitt senkrecht zur axialen Richtung (A) eine erste Gehäusewand (12a) und eine der ersten Gehäusewand (12a) im Wesentlichen parallel gegenüberliegende zweite Gehäusewand (12b) aufweist, wobei die erste Gehäusewand (12a) im Querschnitt eine erste Wandlänge (l₁) aufweist, die größer ist als eine Wandlänge (l₂) der zweiten Gehäusewand (12b),
- die erste und zweite Gehäusewand (12a, 12b) durch eine dritte Gehäusewand (12c) und eine der dritten Gehäusewand (12c) gegenüberliegende vierte Gehäusewand (12d) zum Kanalgehäuse (7) komplettiert werden, wobei die dritte und vierte Gehäusewand (12c, 12d) im Querschnitt senkrecht zur axialen Richtung (A) unter einem spitzen Winkel (w) zueinander angeordnet sind.

2. Wärmetauscher (1; 1') nach Anspruch 1,
**dadurch gekennzeichnet, dass**
- wenigstens die Kanalelemente (6; 6') und das Gehäuse (3; 3') des Wärmetauschers (1; 1'), vorzugsweise der Wärmetauscher (1; 1'), mittels eines additiven Herstellungsverfahrens hergestellt sind, und/oder dass
- der Wärmetauscher (1; 1') einstückig ausgebildet ist.

3. Wärmetauscher nach Anspruch 2,
**dadurch gekennzeichnet, dass**
das additive Herstellungsverfahren Laserschmelzen umfasst.

4. Wärmetauscher (1; 1') nach einem der Ansprüche 1 bis 3,
**dadurch gekennzeichnet, dass**
wenigstens zwei im Abstand zueinander angeordnete Kanalzeilen (9; 9') mit jeweils wenigstens zwei Kanalelementen (6; 6') vorgesehen sind, wobei die wenigstens zwei Kanalzeilen (9; 9') vorzugsweise entlang einer quer zur axialen Richtung (A; A') und quer zur Zeilenrichtung (Z; Z') verlaufenden Stapelrichtung (S; S') im Abstand zueinander angeordnet sind.

5. Wärmetauscher (1; 1;') nach einem der vorhergehenden Ansprüche,
**dadurch gekennzeichnet, dass**
wenigstens zwei in Zeilenrichtung (Z; Z') benachbarte Kanalelemente (6; 6') einer Kanalzeile (9; 9'), vorzugsweise alle Kanalelemente (6; 6') einer Kanalzeile (9; 9'), im Abstand zueinander angeordnet sind, so dass ein zwischen zwei benachbarten Kanalelementen (6' 6') gebildeter Zwischenraum (10; 10') Teil des ersten Fluidkanals (5a; 5a') ist.

6. Wärmetauscher (1) nach einem der vorhergehenden Ansprüche,
**dadurch gekennzeichnet, dass**
im Querschnitt senkrecht zur axialen Richtung (A) eine Wandlänge (l₃) der dritten Gehäusewand (12c) im Wesentlichen gleich der Wandlänge (l₄) der vierten Gehäusewand (12d) ist.

7. Wärmetauscher (1) nach einem der vorhergehenden Ansprüche,
**dadurch gekennzeichnet, dass**
im Querschnitt senkrecht zur axialen Achse (A) zwei in Zeilenrichtung (Z) benachbarte Kanalelemente (6) um 180° verdreht zueinander angeordnet sind.

8. Wärmetauscher (1) nach Anspruch einem der vorhergehenden,
**dadurch gekennzeichnet, dass**
eine vom Kanalinnenraum (8) abgewandte Außenseite (13a, 13b) der ersten und/oder zweiten Gehäusewand (12a, 12b) des Kanalgehäuses (7) im Querschnitt senkrecht zur axialen Achse (A) zur Ausbildung einer Strömungsleitkontur eine abgerundete Randkontur aufweist.

9. Wärmetauscher (1) nach Anspruch einem der vorhergehenden Ansprüche,
**dadurch gekennzeichnet, dass**
- die dritte Gehäusewand (12c) eines Kanalelements (6) der vierten Gehäusewand (12d) eines in Zeilenrichtung (Z) benachbarten Kanalelements (6) gegenüberliegt, und/oder dass,
- die vierte Gehäusewand (12d) eines Kanalelements (6) der dritten Gehäusewand (12c) eines entgegen der Zeilenrichtung (Z) benachbarten Kanalelements (6) gegenüberliegt.

10. Wärmetauscher (1) nach Anspruch 9,
**dadurch gekennzeichnet, dass**
die dritte und vierte Gehäusewand (12c, 12d) im Wesentlichen parallel zueinander angeordnet sind, so dass ein zwischen diesen Gehäusewänden gebildeter Zwischenraum (10) im Querschnitt senkrecht zur axialen Richtung (A) einen im Wesentlichen konstanten Durchmesser aufweist.

## Claims

1. Heat exchanger (1; 1'), in particular for a motor vehicle,
- with a housing (3; 3') delimiting a housing interior space (2; 2'), wherein the housing interior space forms a first fluid channel (5a; 5a') for the passage of a first fluid (F₁; F₁'),
- with a plurality of channel elements (6; 6'), which are arranged adjacent to each other in the housing interior space (2; 2'), wherein each channel element (6; 6') comprises a channel housing (7; 7'), which delimit a channel interior space (8; 8') in each case, which forms a second fluid channel (5b; 5b') fluidically separated from the first fluid channel (F₁; F₁') for the passage of a second fluid (F₂; F₂'),
- wherein each channel element (6; 6') extends in an axial direction (A; A') so that the second fluid (F₂; F₂') can pass through the respective channel housing (7; 7') in the axial direction (A; A'),
- wherein the channel elements (6; 6') are arranged adjacent to each other forming at least one channel line (9, 9') in a line direction (Z; Z') running at right angles to the axial direction (A; A'),
**characterised in that**
- the channel housing (7) has a first housing wall (12a) in cross section perpendicular to the axial direction (A) and a second housing wall (12b) lying substantially in parallel opposite the first housing wall (12a), wherein the first housing wall (12a) has a first wall length (l₁) in cross section, which is greater than a wall length (l₂) of the second housing wall (12b),
- the first and second housing wall (12a, 12b) are completed by a third housing wall (12c) and a fourth housing wall (12d) lying opposite the third housing wall (12c) to form the channel housing (7), wherein the third and fourth housing wall (12c, 12d) are arranged at an acute angle (w) to each other in cross section vertical to the axial direction (A).

2. Heat exchanger (1; 1') according to claim 1,
**characterised in that**
- at least the channel elements (6; 6') and the housing (3; 3') of the heat exchanger (1; 1'), preferably the heat exchanger (1; 1') are produced by means of an additive manufacturing process, and/or that
- the heat exchanger (1; 1') is configured as a single piece.

3. Heat exchanger according to claim 2,
**characterised in that**
the additive manufacturing process comprises laser melting.

4. Heat exchanger (1; 1') according to any one of claims 1 to 3,
**characterised in that**
at least two channel lines (9; 9') arranged at a distance from each other are each provided with at least two channel elements (6; 6'), wherein the at least two channel lines (9; 9') are arranged at a distance from each other preferably in a stacking direction (S; S') running at right angles to the axial direction (A; A') and at right angles to the line direction (Z; Z').

5. Heat exchanger (1; 1') according to any one of the preceding claims,
**characterised in that**
at least two adjacent channel elements (6; 6') of a channel line (9; 9') in the line direction (Z; Z'), preferably all channel elements (6; 6') of a channel line (9; 9'), are arranged at a distance from each other so that a gap (10; 10') formed between two adjacent channel elements (6; 6') is part of the first fluid channel (5a; 5a').

6. Heat exchanger (1) according to any one of the preceding claims,
**characterised in that**
in cross section perpendicular to the axial direction (A) a wall length (l₃) of the third housing wall (12c) is substantially equal to the wall length (l₄) of the fourth housing wall (12d).

7. Heat exchanger (1) according to any one of the preceding claims,
**characterised in that**
in cross section perpendicular to the axial axis (A) two adjacent channel elements (6) in the line direction (Z) are arranged rotated at 180° relative to each other.

8. Heat exchanger (1) according to any one of the preceding claims,
**characterised in that**
an outer side (13a, 13b) of the first and/or second housing wall (12a, 12b) of the channel housing (7) facing away from the channel interior (8) in cross section perpendicular to the axial axis (A) has a rounded edge contour to form a flow guide contour.

9. Heat exchanger (1) according to any one of the preceding claims,
**characterised in that**
- the third housing wall (12c) of a channel element (6) lies opposite the fourth housing wall (12d) of an adjacent channel element (6) in the line direction (Z), and/or that
- the fourth housing wall (12d) of a channel element (6) lies opposite the third housing wall (12c) of an adjacent channel element (6) counter to the line direction (Z).

10. Heat exchanger (1) according to claim 9,
**characterised in that**
the third and fourth housing wall (12c, 12d) are arranged substantially parallel to each other so that a gap (10) formed between said housing walls in cross section perpendicular to the axial direction (A) has a substantially constant diameter.

## Revendications

1. Échangeur de chaleur (1 ; 1'), en particulier pour un véhicule automobile,
- avec un logement (3 ; 3') délimitant un espace intérieur de logement (2 ; 2'), l'espace intérieur de logement formant un premier canal de fluide (5a ; 5a') pour la circulation d'un premier fluide (F₁; F₁'),
- avec une multiplicité d'éléments de canal (6; 6') qui sont agencés au voisinage les uns des autres dans l'espace intérieur de logement (2 ; 2'), chaque élément de canal (6 ; 6') comprenant un logement de canal (7 ; 7') qui délimite à chaque fois un espace intérieur de canal (8 ; 8') qui forme un deuxième canal de fluide (5b ; 5b') séparé du premier canal de fluide (F₁; F₁') du point de vue des fluides et destiné à la circulation d'un deuxième fluide (F₂; F₂'),
- dans lequel chaque élément de canal (6 ; 6') s'étend le long d'une direction axiale (A ; A') de telle sorte que le logement de canal (7 ; 7') respectif peut être parcouru par le deuxième fluide (F₂; F₂') le long de la direction axiale (A; A'),
- dans lequel les éléments de canal (6 ; 6') sont agencés au voisinage les uns des autres en formant au moins une ligne de canal (9; 9') le long d'une direction de ligne (Z ; Z') perpendiculaire à la direction axiale (A ; A'),
**caractérisé en ce que**
- le logement de canal (7) comporte dans une section transversale perpendiculairement à la direction axiale (A) une première paroi de logement (12a) et une deuxième paroi de logement (12b) à l'opposé de la première paroi de logement (12a) et globalement parallèle à celle-ci, laquelle première paroi de logement (12a) a en section transversale une première longueur de paroi (l₁) qui est supérieure à une longueur de paroi (l₂) de la deuxième paroi de logement (12b),
- la première et la deuxième paroi de logement (12a, 12b) sont complétées par une troisième paroi de logement (12c) et par une quatrième paroi de logement (12d) à l'opposé de la troisième paroi de logement (12c) pour donner le logement de canal (7), les troisième et quatrième parois de logement (12c, 12d) étant agencées de manière à former un angle aigu (w) en section transversale perpendiculairement à la direction axiale (A).

2. Échangeur de chaleur (1 ; 1') selon la revendication 1, **caractérisé en ce que**
- au moins les éléments de canal (6 ; 6') et le logement (3 ; 3') de l'échangeur de chaleur (1 ; 1'), de préférence l'échangeur de chaleur (1 ; 1'), sont fabriqués au moyen d'un procédé de fabrication additive, et/ou
- l'échangeur de chaleur (1 ; 1') est réalisé d'une seule pièce.

3. Échangeur de chaleur selon la revendication 2, **caractérisé en ce que** le procédé de fabrication additive comprend une fusion par laser.

4. Échangeur de chaleur (1 ; 1') selon l'une quelconque des revendications 1 à 3, **caractérisé en ce qu'**il est prévu au moins deux lignes de canal (9 ; 9') agencées à distance l'une de l'autre avec à chaque fois au moins deux éléments de canal (6 ; 6'), lesquelles au moins deux lignes de canal (9 ; 9') sont agencées de préférence à distance l'une de l'autre le long d'une direction d'empilement (S ; S') qui s'étend transversalement à la direction axiale (A ; A') et transversalement à la direction de ligne (Z; Z').

5. Échangeur de chaleur (1 ; 1') selon l'une quelconque des revendications précédentes, **caractérisé en ce qu'**au moins deux éléments de canal (6 ; 6'), voisins dans la direction de ligne (Z ; Z'), d'une ligne de canal (9 ; 9'), de préférence tous les éléments de canal (6 ; 6') d'une ligne de canal (9 ; 9'), sont agencés à distance les uns des autres de telle sorte qu'un espace intermédiaire (10 ; 10') formé entre deux éléments de canal (6 ; 6') voisins fait partie du premier canal de fluide (5a ; 5a').

6. Échangeur de chaleur (1) selon l'une quelconque des revendications précédentes, **caractérisé en ce que**, en section transversale perpendiculairement à la direction axiale (A), une longueur de paroi (l₃) de la troisième paroi de logement (12c) est sensiblement égale à la longueur de paroi (l₄) de la quatrième paroi de logement (12d).

7. Échangeur de chaleur (1) selon l'une quelconque des revendications précédentes, **caractérisé en ce que**, en section transversale perpendiculairement à l'axe axial (A), deux éléments de canal (6) voisins dans la direction de ligne (Z) sont agencés tournés de 180° l'un par rapport à l'autre.

8. Échangeur de chaleur (1) selon l'une quelconque des revendications précédentes, **caractérisé en ce qu'**un côté extérieur (13a, 13b), éloigné de l'espace intérieur de canal (8), de la première et/ou deuxième paroi de logement (12a, 12b) du logement de canal (7) présente un contour marginal arrondi en section transversale perpendiculairement à l'axe axial (A) afin de former un contour de guidage d'écoulement.

9. Échangeur de chaleur (1) selon l'une quelconque des revendications précédentes, **caractérisé en ce que**
- la troisième paroi de logement (12c) d'un élément de canal (6) est en face de la quatrième paroi de logement (12d) d'un élément de canal (6) voisin dans la direction de ligne (Z), et/ou
- la quatrième paroi de logement (12d) d'un élément de canal (6) est en face de la troisième paroi de logement (12c) d'un élément de canal (6) voisin en sens inverse de la direction de ligne (Z).

10. Échangeur de chaleur (1) selon la revendication 9, **caractérisé en ce que** les troisième et quatrième parois de logement (12c, 12d) sont agencées globalement parallèles l'une à l'autre de telle sorte qu'un espace intermédiaire (10) formé entre ces parois de logement a, en section transversale perpendiculairement à la direction axiale (A), un diamètre sensiblement constant.
